# EUROPÄISCHE PATENTSCHRIFT

(11) **EP 0 930 421 B1**
(45) Veröffentlichungstag und Bekanntmachung des Hinweises auf die Patenterteilung: **07.05.2003**
(21) Anmeldenummer: 99100592.7
(22) Anmeldetag: 14.01.1999
(51) Int. Cl.: F01L 1/26, F01L 1/053

(54) **Zylinderkopf**
Cylinderhead
Culasse

(30) Priorität: 17.01.1998 DE 19801606
(43) Veröffentlichungstag der Anmeldung: 21.07.1999
(73) Patentinhaber: AUDI AG, 85045 Ingolstadt (DE)
(72) Erfinder: Stemmer, Xaver, 85084 Reichertshofen (DE); Bandel, Clemens, 85049 Ingolstadt (DE)

(56) Entgegenhaltungen:
- DE-A- 4 426 557
- US-A- 5 673 660

## Beschreibung

Die vorliegende Erfindung betrifft einen Zylinderkopf.

Um bei Brennkraftmaschinen eine optimale Brennraumform zu verwirklichen, ist es aus dem Stand der Technik bekannt, Zylinderköpfe mit zu den Zylinderachsen radial geneigten Gaswechselventilen auszustatten. Bei solchen Zylinderköpfen stößt die Unterbringung des auf die radialen Gaswechselventile aufbauenden Ventiltriebs jedoch auf Probleme.

Als Beispiel hierfür wird die Mehrventil-Brennkraftmaschine aus der Druckschrift EP 0 144 179 B1 angeführt. Diese Brennkraftmaschine weist einen Zylinderkopf mit fünf Gaswechselventilen auf, deren Achsen sich in einem gemeinsamen Punkt auf der Zylinderachse schneiden. Zur Ansteuerung dieser Ventile ist eine einzige Nockenwelle vorgesehen, welche etwa mittig zwischen den Einlaßventilen und den Auslaßventilen angeordnet ist. Oberhalb oder unterhalb dieser Nockenwelle sind dort zwei Steckachsen für die Ventilbetätigungshebel vorgesehen, so daß der Zylinderkopf sehr hochbauend ausgeführt ist.

Ein anderes Beispiel kann aus der Druckschrift US 4,558,667 entnommen werden, welche einen Ventiltrieb für eine Brennkraftmaschine betrifft. Dieser Ventiltrieb treibt vier radial angeordnete Gaswechselventile, indem jedes Gaswechselventil von zwei zueinander senkrecht stehenden Ventilbetätigungshebeln beaufschlagt wird und indem für die Ventilbetätigungshebel parallel sowie senkrecht zu den Einlaß- und Auslaßnockenwellen angeordnete Steckachsen vorgesehen sind. Aufgrund der doppelten Anzahl von Ventilbetätigungshebeln und Steckachsen ist leicht einzusehen, daß auch die Unterbringung dieses Ventiltriebs Probleme aufwirft.

Aus der US 5,673,660 ist ein Zylinderkopf gemäß Oberbegriff des Anspruchs 1 mit einer Einlaßnockenwelle und einer Auslaßnockenwelle bekannt, bei der eine Zünd- oder Einspritzvorrichtung zur Zylinderachse im wesentlichen parallel angeordnet ist und Einlaßventil und Auslaßventil zur Zylinderachse im wesentlichen radial geneigt sind. Der Zylinderkopf weist stehende Ausgleichselemente und Ventilbetätigungshebel auf. Die Ventilbetätigungshebel weisen von den Ein- oder Auslaßventilen ausgehend in Richtung quer zur Motorlängsachse nach außen weg, wo sie auf Ausgleichselementen gelagert sind. Diese Ausbildung der Anordnung von Ventil, Ventilbetätigungshebel und Ausgleichselementen und somit des gesamten Motors ist sehr raumgreifend.

Es ist somit Aufgabe der vorliegenden Erfindung, einen Zylinderkopf zu realisieren, der eine optimale Brennraumform erlaubt und gleichzeitig einen platzsparend untergebrachten Ventiltrieb aufweist.

Gelöst wird diese Aufgabe durch einen Zylinderkopf mit den Merkmalen des Anspruchs 1. Indem der Zylinderkopf eine Einlaßnockenwelle und eine Auslaßnockenwelle aufweist, pro Zylinder eine Zünd- oder Einspritzvorrichtung, die zur Zylinderachse im wesentlichen parallel angeordnet ist, Einlaßventile und Auslaßventile, die zur Zylinderachse im wesentlichen radial geneigt sind, stehende Ausgleichselemente und Ventilbetätigungshebel aufweist, wobei die Ausgleichselemente benachbart zu der Zünd- oder Einspritzvorrichtung angeordnet sind, und die Ventilbetätigungshebel jeweils mit ihrem einen Ende an einem der Ein- oder Auslaßventile angreifen, von den Schaftenden der radialen Ein- oder Auslaßventile nach innen weisen und mit ihrem anderen Ende auf einem der stehenden Ausgleichselemente gelagert sind, begünstigt der Zylinderkopf eine optimale Brennraumform und ist zugleich sehr kompakt und damit platzsparend aufgebaut. Denn die Ventilbetätigungshebel weisen von den Schaftenden der radialen Ein- und Auslaßventile nach innen, wo sie auf den stehenden Ausgleichselementen neben der Zünd- oder Einspritzeinrichtung gelagert sind. Oberhalb der Ventilbetätigungshebel ist die Einlaßnockenwelle beziehungsweise die Auslaßnockenwelle angeordnet, die jeweils am Mittenbereich der Ventilbetätigungshebel anliegt.

Besonders vorteilhaft ist die Ausbildung gemäß den Merkmalen des Anspruchs 10, bei dem die Ventilbetätigungshebel zu Einlaß- und zu Auslaßnockenwelle senkrecht orientiert sind, wobei die Ventilbetätigungshebel mit ihrem einen Ende an einem der Ein- oder Auslaßventile angreifen und mit ihrem anderen Ende auf einem der stehenden Ausgleichselemente gelagert sind.

Vorteilhaft schneiden oder tangieren die Einlaßnockenwelle und die Auslaßnockenwelle den Zylinder in einer Projektion entlang der Zylinderachse. Durch dieses Merkmal ist verwirklicht, daß die beiden Nockenwellen eng nebeneinander liegen und daß der Zylinderkopf trotz der radial geneigten Einund Auslaßventile in Achsrichtung der Nockenwellen relativ schmalbauend ist.

In einer besonderen Ausführungsform weist die Einlaßnockenwelle und die Auslaßnockenwelle zur Anlage an den dazu senkrecht orientierten Ventilbetätigungshebeln schräge Nockenkonturen auf. Mittels der schrägen Nockenkonturen können die beiden Nockenwellen die mit den radial geneigten Einund Auslaßventilen zusammenwirkenden Ventilbetätigungshebel querkräftefrei betätigen.

Die Zünd- oder Einspritzvorrichtung kann gegenüber der Zylinderachse in Richtung zur Auslaßnockenwelle versetzt angeordnet sein. Denn bei einer gleichen Anzahl von Ein- und Auslaßventilen pro Zylinder sind die Ventilteller der Einlaßventile zur Begünstigung des Gaswechsels meist größer als die Ventilteller der Auslaßventile, so daß die Zünd- oder Einspritzvorrichtung unter Berücksichtigung der räumlichen Gegebenheiten zur Auslaßnockenwelle beziehungsweise zur Auslaßseite hin versetzt angeordnet ist. Dies gilt natürlich auch dann, wenn pro Zylinder eine größere Anzahl von Einlaßventilen als Auslaßventile vorgesehen ist.

Bevorzugt weisen die Ein- und die Auslaßventile in einer Projektion entlang der Achsrichtung der Ein- und Auslaßnockenwelle unterschiedlich große Neigungswinkel auf. Denn damit wird bei einer gleichen Anzahl von Einlaßund Auslaßventilen pro Zylinder die Brennraumform optimiert, indem die Einlaßventile mit den größeren Ventiltellem zur Zylinderachse weniger stark geneigt sind als die Auslaßventile mit den kleineren Ventiltellern.

Gleichermaßen bevorzugt weisen die Ein- und die Auslaßventile in einer Projektion senkrecht zur Achsrichtung der Ein- und Auslaßnockenwelle jeweils gleich große Neigungswinkel auf. Somit kann der Ventiltrieb dennoch eine gewisse Symmetrie aufweisen.

Jeweils eines der Ausgleichselemente zur Lagerung eines der Ventilbetätigungshebel für eines der Einlaßventile und jeweils eines der Ausgleichselemente zur Lagerung eines der Ventilbetätigungshebel für eines der Auslaßventile sind eng benachbart nebeneinander angeordnet. Auf diese Weise wird der Ventiltrieb eines Ein- und eines Auslaßventils räumlich zusammengefaßt, so daß im Bereich zwischen je zwei der Ein- und Auslaßventile noch ausreichend Platz für eine zusätzliche Zünd- oder Einspritzvorrichtung verbleibt.

Passend zu der besonderen Ausführungsform gemäß Anspruch 3 sind die beiden Ventilbetätigungshebel, die den eng benachbart nebeneinander angeordneten Ausgleichselementen zugeordnet sind, zur Achsrichtung der Einlaßnockenwelle und der Auslaßnockenwelle jeweils leicht gekippt. Damit werden die auf die jeweiligen Nockenwellen wirkenden Nockenwellenaxialkräfte innerhalb der einzelnen Zylinder reduziert beziehungsweise kompensiert.

Außerdem weisen die Ventilbetätigungshebel zur Anlage an der Einlaßnokkenwelle oder der Auslaßnockenwelle jeweils eine annähernd mittig gelagerte Rolle auf, um die Reibwiderstände zu verringern.

Die vorliegende Erfindung wird anhand der nachfolgenden Zeichnungsfiguren näher erläutert. Es zeigen:
- Figur 1: Eine Draufsicht des erfindungsgemäßen Zylinderkopfes in schematischer Darstellung;
- Figur 2: eine Seitenansicht des Zylinderkopfes aus Figur 1 entlang der Linie II-II; und
- Figur 3: eine Seitenansicht des Zylinderkopfes aus Figur 1 entlang der Ansichtsrichtung III.

Der Zylinderkopf 1 weist eine Einlaßnockenwelle 2 sowie eine Austaßnokkenwelle 2' und pro Zylinder 3 eine Zündeinrichtung 4, zwei Einlaßventile 5 und zwei Auslaßventile 5', vier stehende Ausgleichselemente 6, 6' und vier Ventilbetätigungshebel 7, 7' auf. Außerdem ist pro Zylinder 3 noch eine Einspritzvorrichtung 8 vorgesehen.

Aus Gründen der Vereinfachung ist in den Figuren 1 bis 3 jeweils nur eine Zylinderhalbseite mit einem Einlaßventil 5 und einem Auslaßventil 5', zwei Ausgleichselementen 6, 6' und zwei Ventilbetätigungshebeln 7, 7' dargestellt. Die andere Zylinderhalbseite kann man sich spiegelsymmetrisch zur Linie E ausgebildet vorstellen.

Die Einlaßnockenwelle 2 und die Auslaßnockenwelle 2' sind parallel zueinander angeordnet und schneiden in einer Projektion entlang der Zylinderachse Z den Zylinder 3, da sie relativ eng benachbart nebeneinander liegen. Die Einlaßnockenwelle 2 und die Auslaßnockenwelle 2' tragen jeweils eine gleiche Anzahl von Nocken 9, 9' mit schrägen Nockenkonturen, wodurch die Kraftübertragung von den Nocken 9, 9' auf die Ventilbetätigungshebel 7, 7' querkräftefrei erfolgen kann.

In den Figuren 1 bis 3 ist unterhalb des Zylinderkopfes 1 einer der Zylinder 3 angedeutet. Parallel versetzt zu der Achse Z des Zylinders 3 ist eine Zündvorrichtung 4 angeordnet. Die Zündvorrichtung 4 ist von der Einlaßnockenwelle 2 weg in Richtung zur der Auslaßnockenwelle 2' versetzt, da zwischen den beiden Einlaßventilen 5 eine Einspritzvorrichtung 8 angeordnet ist. Natürlich wäre aber auch denkbar, daß anstelle der Zündvorrichtung 4 eine Einspritzvorrichtung 8 und daß anstelle der Einspritzvorrichtung 8 eine Zündvorrichtung angeordnet ist.

Die beiden Einlaßventile 5 und die beiden Auslaßventile 5' sind zur Achse Z des Zylinders 3 im wesentlichen radial geneigt. Auffällig ist, daß die Ventilteller 10 der Einlaßventile 5 größer sind als die Ventilteller 10' der Auslaßventile 5'. Außerdem kann man aus den Figuren 1 und 2 entnehmen, daß die Einlaßventile 5 und die Auslaßventile 5' in einer Projektion entlang der Achsrichtung N der Einlaßnockenwelle 2 und der Auslaßnockenwelle 2' unterschiedlich große Neigungswinkel α, α' aufweisen, wobei der Neigungswinkel α der Einlaßventile 5 kleiner ist als der Neigungswinkel α' der Auslaßventile 5'. Und aus den Figuren 1 und 3 wird deutlich, daß die Einlaßventile 5 und die Auslaßventile 5' in einer Projektion senkrecht zur Achsrichtung N der Einlaßnockenwelle 2 und der Auslaßnockenwelle 2' gleich große Neigungswinkel β, β' aufweisen.

In Achsrichtung N der Einlaßnockenwelle 2 und der Auslaßnockenwelle 2' ist zu beiden Seiten der Zündvorrichtung 4 jeweils ein Paar von stehenden Ausgleichselementen 6, 6' angeordnet, wobei die Ausgleichselemente 6, 6' parallel und benachbart zu der Zündvorrichtung 4 angeordnet sind. Die Ausgleichselemente 6, 6' sind dabei zur Achse Z des Zylinders 3 symmetrisch angeordnet.

Zur Betätigung der vier radialen Ein- und Auslaßventile 5, 5' sind vier Ventilbetätigungshebel 7, 7' vorgesehen. Die Ventilbetätigungshebel 7, 7' greifen mit ihrem einen Ende jeweils an einem der Ein- oder Auslaßventile 5, 5' an und sind mit ihrem anderen Ende auf einem der Ausgleichselemente 6, 6' gelagert. So sind die Ventilbetätigungshebel 7 für die Einlaßventile 5 und die Ventilbetätigungshebel 7' für die Auslaßventile 5' auf zwei Paaren von Ausgleichselementen 6, 6' gelagert und sind die beiden Ventilbetätigungshebel 7, 7' zu der Einlaßnockenwelle 2 und der Auslaßnockenwelle 2' senkrecht orientiert.

Außerdem sind die Ventilbetätigungshebel 7, 7' zur Achsrichtung N der Einlaßnockenwelle 2 und der Auslaßnockenwelle 2' jeweils leicht gekippt, damit auch die Kraftübertragung von den Ventilbetätigungshebeln 7, 7' auf die Einund Auslaßventile 5, 5' querkräftefrei erfolgen kann.

Zur Verminderung der Reibung des Ventiltriebs weisen die Ventilbetätigungshebel 7, 7' schließlich jeweils eine annähernd mittig gelagerte Rolle 11, 11' auf, welche mit der Einlaßnockenwelle 2 oder der Auslaßnockenwelle 2' in Verbindung steht.

## Patentansprüche

1. Zylinderkopf mit einer Einlaßnockenwelle (2) und einer Auslaßnockenwelle (2'), der pro Zylinder (3)
- eine Zünd- oder Einspritzvorrichtung (4), die zur Zylinderachse (Z) im wesentlichen parallel angeordnet ist,
- Einlaßventile (5) und Auslaßventile (5'), die zur Zylinderachse (Z) im wesentlichen radial geneigt sind und die in einer Projektion entlang der Achsrichtung (N) der Einlaßnockenwelle (2) und der Auslaßnockenwelle (2') Neigungswinkel (α, α') und in einer Projektion senkrecht zur Achsrichtung (N) der Einlaßnockenwelle (2) und der Auslaßnockenwelle (2') Neigungswinkel (β, β') aufweisen, und
- stehende Ausgleichselemente (6, 6') und Ventilbetätigungshebel (7, 7') aufweist,
**dadurch gekennzeichnet,**
**dass** die stehende Ausgleichselemente im wesentlichen parallel und benachbart zu der Zünd- oder Einspritzvorrichtung (4) angeordnet sind, und
**dass** Ventilbetätigungshebel (7, 7') mit ihrem einen Ende an einem der Ein- oder Auslaßventile (5, 5') angreifen, von den Schaftenden der radialen Ein- oder Auslassventile (5, 5') nach innen weisen und mit ihrem anderen Ende auf einem der stehenden Ausgleichselementen (6, 6') gelagert sind.

2. Zylinderkopf nach Anspruch 1, **dadurch gekennzeichnet, daß** die Einlaßnockenwelle (2) und die Auslaßnockenwelle (2') in einer Projektion entlang der Zylinderachse (Z) den Zylinder (3) schneiden oder zumindest tangieren.

3. Zylinderkopf nach einem der Ansprüche 1 oder 2, **dadurch gekennzeichnet, daß** die Einlaßnockenwelle (2) und die Auslaßnockenwelle (2') zur Anlage an den dazu senkrecht orientierten Ventilbetätigungshebeln (7, 7') Nocken (9, 9') mit schrägen Nockenkonturen aufweisen.

4. Zylinderkopf nach einem der Ansprüche 1 bis 3, **dadurch gekennzeichnet, daß** die Zünd- oder Einspritzvorrichtung (4) gegenüber der Zylinderachse (Z) in Richtung zur Auslaßnockenwelle (2') versetzt angeordnet ist.

5. Zylinderkopf nach einem der Ansprüche 1 bis 4, **dadurch gekennzeichnet, daß** die Einlaßventile (5) und die Auslaßventile (5') in einer Projektion entlang der Achsrichtung (N) der Einlaßnockenwelle (2) und der Auslaßnockenwelle (2') unterschiedlich große Neigungswinkel (α, α') aufweisen.

6. Zylinderkopf nach einem der Ansprüche 1 bis 5, **dadurch gekennzeichnet, daß** die Einlaßventile (5) und die Auslaßventile (5') in einer Projektion senkrecht zur Achsrichtung (N) der Einlaßnockenwelle (2) und der Auslaßnockenwelle (2') gleich große Neigungswinkel (β, β') aufweisen.

7. Zylinderkopf nach einem der Ansprüche 1 bis 6, **dadurch gekennzeichnet, daß** jeweils eines der Ausgleichselemente (6, 6') zur Lagerung eines der Ventilbetätigungshebel (7) für eines der Einlaßventile (5) und eines der Ausgleichselemente (6, 6') zur Lagerung eines der Ventilbetätigungshebel (7') für eines der Auslaßventile (5') eng benachbart nebeneinander angeordnet sind.

8. Zylinderkopf nach einem der Ansprüche 1 bis 7, **dadurch gekennzeichnet, daß** die beiden Ventilbetätigungshebel (7, 7'), die den eng benachbart nebeneinander angeordneten Ausgleichselementen (6, 6') zugeordnet sind, zur Achsrichtung (N) der Einlaßnockenwelle (2) und der Auslaßnockenwelle (2') jeweils leicht gekippt angeordnet sind.

9. Zylinderkopf nach einem der Ansprüche 1 bis 8, **dadurch gekennzeichnet, daß** die Ventilbetätigungshebel (7, 7') zur Anlage an der Einlaßnockenwelle (2) oder der Auslaßnockenwelle (2') jeweils eine annähernd mittig gelagerte Rolle (11, 11') aufweisen.

10. Zylinderkopf gemäß den Merkmalen von Anspruch 1, **dadurch gekennzeichnet,**
**dass** die Ventilbetätigungshebel zu Einlaß- und zu Auslaßnockenwelle senkrecht orientiert sind, wobei die Ventilbetätigungshebel mit ihrem einen Ende an einem der Ein- oder Auslaßventile (5, 5') angreifen und mit ihrem anderen Ende auf einem der stehenden Ausgleichselemente (6, 6') gelagert sind.

## Claims

1. A cylinder head having one inlet camshaft (2) and one exhaust camshaft (2') and comprising per cylinder (3)
- an ignition or fuel injection device (4) arranged substantially parallel to the cylinder axis (Z),
- inlet valves (5) and exhaust valves (5') which are inclined substantially radially with respect to the cylinder axis (Z) and which have angles of inclination (α, α') in a projection along the axial direction (N) of the inlet camshaft (2) and of the exhaust camshaft (2'), and angles of inclination (β, β') in a projection perpendicular to the axial direction (N) of the inlet camshaft (2) and of the exhaust camshaft (2'), and
- vertical compensator elements (6, 6') and valve actuating levers (7, 7'), **characterised in that** the vertical compensator elements are arranged substantially parallel and adjacent to the ignition or fuel injection device (4), and **in that** the valve actuating levers (7, 7') engage with one of their ends against one of the inlet or exhaust valves (5, 5'), are oriented inwardly from the ends of the stems of the radial inlet or exhaust valves (5, 5') and are joumalled with their other end on one of the vertical compensator elements (6, 6').

2. A cylinder head according to Claim 1, **characterised in that** the inlet camshaft (2) and the exhaust camshaft (2') intersect or are at least tangential to the cylinder (3) in a projection along the cylinder axis (Z).

3. A cylinder head according to any/either of claims 1 or 2, **characterised in that** the inlet camshaft (2) and the exhaust camshaft (2') have cams (9, 9') with inclined cam contours for abutment against the valve actuating levers (7, 7') oriented perpendicularly thereto.

4. A cylinder head according to any one of claims 1 to 3, **characterised in that** the ignition or fuel injection device (4) is arranged to be offset in the direction towards the exhaust camshaft (2') with respect to the cylinder axis (Z).

5. A cylinder head according to any one of claims 1 to 4, **characterised in that** the inlet valves (5) and the exhaust valves (5') have angles of inclination (α, α') of different magnitudes in a projection along the axial direction (N) of the inlet camshaft (2) and of the exhaust camshaft (2').

6. A cylinder head according to any one of claims 1 to 5, **characterised in that** the inlet valves (5) and the exhaust valves (5') have angles of inclination (β, β') of equal magnitude in a projection perpendicular to the axial direction (N) of the inlet camshaft (2) and of the exhaust camshaft (2').

7. A cylinder head according to any one of claims 1 to 6, **characterised in that** one of the compensator elements (6, 6') for joumalling one of the valve actuating levers (7) for one of the inlet valves (5), and one of the compensator elements (6, 6') for joumalling one of the valve actuating levers (7') for one of the exhaust valves (5') are in each case arranged closely adjacent to one another.

8. A cylinder head according to any one of claims 1 to 7, **characterised in that** the two valve actuating levers (7, 7') associated with the closely adjacently arranged compensator elements (6, 6') are in each case disposed at a small inclination with respect to the axial direction (N) of the inlet camshaft (2) and of the exhaust camshaft (2').

9. A cylinder head according to any one of claims 1 to 8, **characterised in that** the valve actuating levers (7, 7') have in each case a roller (11, 11') journalled approximately centrally thereon for engaging against the inlet camshaft (2) or the exhaust camshaft (2').

10. A cylinder head according to the features of Claim 1, **characterised in that** the valve actuating levers are oriented perpendicularly to the inlet and exhaust camshafts, one end of the valve actuating levers engaging on one of the inlet or exhaust valves (5, 5') and the other end being joumalled on one or the vertical compensator elements (6, 6').

## Revendications

1. Culasse comportant un arbre à cames d'admission (2) et un arbre à cames d'échappement (2'), présentant, par cylindre (3),
- un dispositif d'allumage ou d'injection (4), disposé sensiblement parallèlement à l'axe de cylindrique (Z),
- des soupapes d'admission (5) et des soupapes d'échappement (5'), inclinées sensiblement radialement par rapport à l'axe de cylindre (Z) et qui, en projection de long de la direction axiale (N) de l'arbre à cames d'admission (2) et de l'arbre à cames d'échappement (2'), présentent des angles d'inclinaison (α, α') et en une projection perpendiculaire à la direction axiale (N) de l'arbre à cames d'admission (2) et de l'arbre à cames d'échappement (2') présente des angles d'inclinaison (β, β'),
- des éléments compensateurs (6, 6') verticaux et des leviers d'actionnement de soupape ou culbuteurs (7, 7'),
**caractérisée en ce que**
les éléments compensateurs verticaux sont disposés sensiblement parallèlement et au voisinage du dispositif d'allumage ou d'injection (4), et **en ce que** les leviers d'actionnement de soupape (7, 7') agissent par une de leurs extrémités sur l'une des soupapes d'admission ou d'échappement (5, 5') dont les extrémités de tige des soupapes d'admission ou d'échappement (5, 5') radiales sont orientées vers l'intérieur et sont montées, par leur autre extrémité, sur l'un des éléments compensateurs (6, 6') verticaux.

2. Culasse selon la revendication 1, **caractérisée en ce que** l'arbre à cames d'admission (2) et l'arbre à cames d'échappement (2'), vus en une projection de long de l'axe de cylindre (Z), coupent le cylindre (3) ou au moins lui sont tangents.

3. Culasse selon l'une des revendications 1 ou 2, **caractérisée en ce que** l'arbre à cames d'admission (2) et l'arbre à cames d'échappement (2') présentent, pour assurer l'appui sur les leviers d'actionnement de soupape (7, 7') orientés perpendiculairement par rapport à ceux-ci, des cames (9, 9') dont les contours de came sont obliques.

4. Culasse selon l'une des revendications 1 à 3, **caractérisée en ce que** le dispositif d'allumage et d'injection (4) est décalé dans la direction de l'arbre à cames d'échappement (2') par rapport à l'axe de cylindre (Z).

5. Culasse selon l'une des revendications 1 à 4, **caractérisée en ce que** les soupapes d'admission (5) et les soupapes d'échappement (5'), observées en une projection de long de la direction axiale (N) de l'arbre à cames d'admission (2) et de l'arbre à cames d'échappement (2'), ont des angles d'inclinaison (α, α') de valeur différente.

6. Culasse selon l'une des revendications 1 à 5, **caractérisé en ce que** les soupapes d'admission (5) et les soupapes d'échappement (5'), observées en une projection perpendiculaire à la direction axiale (N) de l'arbre à cames d'admission (2) et de l'arbre à cames d'échappement (2'), ont des angles d'inclinaison (β, β') de valeur différente.

7. Culasse selon l'une des revendications 1 à 6, **caractérisée en ce que** chaque fois l'un des éléments compensateurs (6, 6') servant au montage en palier d'un des leviers d'actionnement de soupape (7) pour l'une des soupapes d'admission (5) et l'un des éléments compensateurs (6, 6') pour assurer le montage en palier d'un des leviers d'actionnement de soupape (7') pour l'une des soupapes d'échappement (5'), sont disposés étroitement l'un à côté de l'autre.

8. Culasse selon l'une des revendications 1 à 7, **caractérisé en ce que** les deux leviers d'actionnement de soupape (7, 7') associés aux éléments compensateurs (6, 6') disposés étroitement au voisinage l'un de l'autre sont chaque fois légèrement inclinés par rapport à la direction axiale (N) de l'arbre à cames d'admission (2) et de l'arbre à cames d'échappement (2').

9. Culasse selon l'une des revendications 1 à 8, **caractérisée en ce que** les leviers d'actionnement de soupape (7, 7') présentent chacun un galet (11, 11') monté à peu près à mi-longueur, devant venir en appui sur l'arbre à cames d'admission (2) ou l'arbre à cames d'échappement (2').

10. Culasse selon les caractéristiques de la revendication 1, **caractérisée en ce que** les leviers d'actionnement de soupape de l'arbre à cames d'admission et de l'arbre à cames d'échappement sont orientés perpendiculairement, les leviers d'actionnement de soupape agissant par une de leurs extrémités sur l'une des soupapes d'admission ou d'échappement (5, 5') et étant montés en paliers par leur autre extrémité sur l'un des éléments compensateurs (6, 6') verticaux.
